# EUROPÄISCHE PATENTANMELDUNG

(11) **EP 0 257 111 A1**
(43) Veröffentlichungstag der Anmeldung: **02.03.1988**
(21) Anmeldenummer: 86111269.6
(22) Anmeldetag: 14.08.1986
(51) Int. Cl.: F28F 9/02, F28D 1/053

(54) **Wärmetauscher für den Kühlkreislauf von Brennkraftmaschinen**

(71) Anmelder: AURORA Konrad G. Schulz GmbH & Co, D-69427 Mudau (DE)
(72) Erfinder: Schulz, Joachim, D-8762 Amorbach (DE)
(74) Vertreter: Patentanwälte Dipl.-Ing. R. Splanemann Dr. B. Reitzner Dipl.-Ing. K. Baronetzky

(57) **Zusammenfassung**

Ein Wärmetauscher für den Kühlkreislauf von Brennkraftmaschinen, mit einem oberen Wasserkasten (12) und einem unteren, an eine Rücklaufleitung (28) angeschlossenen Wasserkasten (14), zwischen denen sich die Wärmetauscherrohre (18) erstrecken, ist als Radiator (10) ausgebildet, wobei zur gleichmäßigeren Wärmeabgabe eine Luftabsaugleitung (34) durch das Wärmetauscherregister (16) und den unteren Wasserkasten (14) hindurch in die Rücklaufleitung (28) hinein geführt ist.

## Beschreibung

Die Erfindung betrifft einen Wärmetauscher gemäß dem Oberbegriff des Anspruchs 1.

Es ist bekannt, in einem als Kühler ausgelegten Wärmetauscher eine sog. Nebenstromleitung vorzusehen, über die Luft, die sich in dem oberen Wasserkasten sammelt, abgesaugt wird. Dabei wurde versucht, die Absaugleistung dadurch zu erhöhen, daß zwischen dem Wärmetauscherregister und dem oberen Wasserkasten eine Trennwand mit einer vergleichsweise kleinen Öffnung angeordnet wurde. Die Nebenstromleitung hat dabei einen größeren freien Querschnitt als die Öffnung in der Trennwand. Diese Anordnung hat eine vergleichsweise geringe Absaugleistung. Bei größerem Luftanfall in dem Kühler besteht die Gefahr, daß die vorhandene Luft nicht mehr vollständig entfernt werden kann, so daß die Kühlleistung sinkt.

Ferner ist es gemäß einer anderen Konstruktion bekannt, den freien Querschnitt der Öffnung in der Trennwand größer als den der Nebenstromleitung auszubilden. Damit soll erreicht werden, daß die Luftblasen aus dem ebenfalls als Kühler ausgelegten Wärmetauscher schneller in den oberen Wasserkasten des Kühlers gelangen können und der Kühler schneller mit dem Kühlmittel gefüllt werden kann. Auch diese Anordnung bietet jedoch nur eine geringe Absaugleistung, so daß der Kühler bei großem Luftanfall mit Luft gefüllt wird und keine Kühlleistung mehr aufbringen kann. Diese Anordnung mit der vergleichsweise großen Öffnung in der Trennwand erfordert daher die Abscheidung von eventuell anfallenden größeren Gasmengen über das im Einfüllstutzen angeordnete Überdruckventil, da diese nicht über die Nebenstromleitung abgepumpt werden können.

Da in dem Kühlmittel enthaltene Gas- bzw. Luftblasen auch die Leistung von innerhalb des Kühlkreislaufs von Brennkraftmaschinen angeordneten Radiatoren reduzieren, liegt der Erfindung die Aufgabe zugrunde, einen Wärmetauscher zu schaffen, der eine verbesserte, insbesondere gleichmäßigere Wärmeabgabe sicherstellt.

Zur Lösung dieser Aufgabe werden erfindungsgemäß die kennzeichnenden Merkmale von Anspruch 1 vorgeschlagen.

Hierdurch wird der Vorteil erreicht, daß die in dem Wärmetauscher bzw. Radiator aufsteigenden und sich im oberen Bereich des oberen Wasserkastens sammelnden Gas- bzw. Luftblasen ständig abgeführt werden. Dadurch wird der Radiator gleichmäßiger und vollständiger von dem Kühlmittel beaufschlagt, so daß die Wärmeleistung des Radiators erheblich gesteigert wird. Durch die vergrößerte Leistungsabgabe kann der Radiator sogar kompakter gebaut werden.

Dadurch, daß eines der Wärmetauscherrohre gleichzeitig die Luftabsaugleitung bildet, wird der konstruktive Aufwand erheblich reduziert. Um das Einleiten der Gas- bzw. Luftblasen zu erleichtern, ist die obere Entrittsöffnung der Luftabsaugleitung zweckmäßigerweise aufgeweitet. Die Aufweitung kann konisch sein, und der freie Rand der Eintrittsöffnung ist vorteilhafterweise ballig ausgebildet, um ein widerstandsfreies Hineingleiten von Gas- bzw. Luftblasen in die Luftabsaugleitung hinein zu begünstigen.

Dadurch, daß die Luftabsaugleitung in die Rücklaufleitung hinein geführt ist, in der das Kühlmittel durch die Kühlwasserpumpe in den Motor zurückgepumpt wird, ist im Bereich der unteren Mündung der Luftabsaugleitung die Strömungsgeschwindigkeit relativ hoch. Dadurch entsteht innerhalb der Luftabsaugleitung ein starker Unterdruck, der innerhalb der Absaugleitung die Strömung beschleunigt und sich insbesondere auch an der Eintrittsöffnung für die Gas- bzw. Luftblasen auswirkt. Auf diese Weise wird erreicht, daß durch eine vergleichsweise dünne Absaugleitung Gas- bzw. Luftansammlungen aus dem oberen Wasserkasten mit Sicherheit abgesaugt werden.

Besonders vorteilhaft ist es ferner, daß für die Luftabsaugleitung ein übliches Wärmetauscherrohr verwendet werden kann, das von vornherein über die Böden hinaus verlängert ist oder an das Verlängerungen angelötet sind. Bei den üblicherweise ovalen oder im Verhältnis von 1:5 bis 10 länglichen Röhrchen kann die Aufweitung durch ein leicht zu bewerkstelligendes Aufweiten mittels eines beliebigen konischen Werkzeugs erfolgen. Die erfindungsgemäße Konstruktion hat den weiteren Vorteil, daß ein besonderes Entlüftungsröhrchen entfallen kann. Dies bietet neben einer Reduzierung der Material- und Arbeitskosten die Möglichkeit der Gewichtsersparnis und vermeidet auch die bei außenliegenden Entlüftungsröhrchen auftretenden zusätzlichen Abdicht- und Platzprobleme.

Wärmetechnisch gesehen, ist es vorteilhaft, daß lediglich eines der vorhandenen Wärmetauscherrohre für die Entlüftung eingesetzt wird. Dadurch wird die Leistung des Radiators nicht beeinträchtigt, insbesondere, wenn das als Luftabsaugleitung ausgebildete Wärmetauscherrohr im mittleren Bereich des Radiators angeordnet ist.

In der Zeichnung sind Ausführungsbeispiele der Erfindung wiedergegeben, die anhand der nachfolgenden Beschreibung näher erläutert werden. Es zeigen:
Fig. 1 eine teilweise aufgebrochene Frontansicht des als Radiator ausgebildeten Wärmetauschers,
Fig. 2 einen Schnitt gemäß Linie II-II in Fig. 1 und
Fig. 3 einen Detail-Schnitt der Rücklaufleitung gemäß Fig. 1 in vergrößertem Maßstab.

Der in Fig. 1 dargestellte Radiator 10 weist einen oberen Wasserkasten 12 mit einem Luftabscheidebereich und einen unteren Wasserkasten 14 auf, zwischen denen sich ein Wärmetauscherregister 16 erstreckt. Das Register 16 besteht aus Wärmetauscherrohren 18 und thermisch in gutem Kontakt mit den Rohren 18 stehenden Lamellen 20. Warmes Kühlwasser gelangt von dem Motor durch den Einlaufstutzen 26 in den Radiator 10 und die Rohre 18, von dort aus in den unteren Wasserkasten 14 und wird über eine Rücklaufleitung 28 abgeführt.

Die Rohre 18 sind in geeigneten Böden 30 und 32 mittels Hartlöten befestigt. Eine Luftabsaugleitung 34 ist ebenfalls in den Böden 30 und 32 gelagert und entspricht in ihrem Querschnitt im Bereich des Registers 16 vollständig den Rohren 18. Die Luftabsaugleitung 34 ist nach oben bis weit in den oberen Wasserkasten 12 hinein verlängert.

Eine obere Eintrittsöffnung 36 der Luftabsaugleitung 34 für Gas- bzw. Luftblasen endet an einem Wasserspiegel 38, der sich im Normalbetrieb des Radiators 10 einstellt. Die Eintrittsöffnung 36 der Luftabsaugleitung 34 ist konisch aufgeweitet, so daß ihr Querschnitt größer ist als der Querschnitt der Luftabsaugleitung 34 im Bereich des Registers 16.

Die Luftabsaugleitung 34 ist nach unten ebenfalls über den Boden 32 hinaus verlängert. Ihre untere Mündung 40 befindet sich in einem Stutzen der Rücklaufleitung 28, der mit der Luftabsaugleitung 34 fluchtet. Die untere Mündung 40 der Luftabsaugleitung 34 ist ebenfalls konisch aufgeweitet. Vorteilhafterweise befindet sie sich mittig in dem Stutzen der Rücklaufleitung 28, so daß eine gleichmäßige Umströmung stattfinden kann. Die Verlängerungen 33 und 35 der Luftabsaugleitung 36 können auch durch an sie angelötete Rohrstücke gebildet sein.

Mit der Luftabsaugvorrichtung wird ein Bereich beschleunigter Strömung in der Rücklaufleitung 28 ausgenutzt, um die Luft aus dem Radiator abzupumpen und sie an geeigneter Stelle abzuscheiden. Die beschleunigte Strömung ergibt sich zunächst durch die Verengung infolge der in die Rücklaufleitung eingeführten Luftabsaugleitung 34, zum anderen wird sie aber auch noch durch das konische Aufweiten der unteren Mündung 40 der Luftabsaugleitung gesteigert. Durch die hohe Strömungsgeschwindigkeit an der scharfen Kante der Mündung 40 entsteht starker Unterdruck. Dieser beaufschlagt die ganze Luftabsaugleitung 34 und bewirkt, daß die Strömung in der Luftabsaugleitung 34 erheblich größer als die Strömung in den Rohren 18 ist. Dennoch wird auch das in der Luftabsaugleitung 34 strömende Wasser durch den Wärmetauscher geführt, so daß auch hier eine Abkühlung auftritt und der Wirkungsgrad des Radiators nicht reduziert wird. Durch den starken Unterdruck werden Luftbläschen, Luft und/oder Wasser an der oberen Eintrittsöffnung 36 der Luftabsaugleitung 34 angesaugt, wobei bevorzugt Luft bzw. Luftbläschen abgesaugt werden, da diese dazu neigen, sich in dem oberen Wasserkasten 12 zu sammeln.

In Fig. 2 ist der untere Teil der Luftabsaugleitung 34 dargestellt. Die Luftabsaugleitung 34 sowie auch die Wärmetauscherrohre 18 haben einen ovalen Querschnitt mit einem Längen/Breiten-Verhältnis von 1 : 5 bis 10. Dies ist für die verbesserte Wirkung vorteilhaft und für die Luftabsaugleitung 34 nicht nachteilig. Aufgrund der konischen Aufweitung der unteren Mündung 40 der Luftabsaugleitung 34 erscheint die untere Mündung 40 der Luftabsaugleitung 34 in der in Fig. 2 dargestellten Ansicht schmaler; tatsächlich ist sie aber im Querschnitt im wesentlichen kreisrund und weist einen größeren Querschnitt auf als die Luftabsaugleitung 34 im Bereich des Registers 16. In der in Fig. 2 dargestellten Ausführungsform ist ein Radiator mit drei hintereinander angeordneten Rohren 18 dargestellt. Anstelle des mittleren Rohrs ist die Luftabsaugleitung 34 vorgesehen, die sich genau oberhalb des Rücklaufstutzens 28 befindet.

Auf den Stutzen ist als Rücklaufleitung 28 ein Schlauch 46 gesteckt, der mittels einer Schelle 48 an dem Stutzen befestigt ist.

In Fig. 3 ist der Stutzen der Rücklaufleitung 28 mit der darin befindlichen unteren Mündung 40 der Luftabsaugleitung 34 in vergrößertem Maßstab dargestellt. Die im Betrieb entstehenden Wasserströme sind mit Pfeilen 50 angedeutet. Unmittelbar im Bereich der Mündung 40 ist der wirksame Querschnitt der Rücklaufleitung 28 kleiner als in den übrigen Bereichen. Dadurch liegt hier ein Bereich höheren Unterdrucks vor, der unter Verwendung des an sich bekannten Wasserstrahlpumpen-Prinzips Gas- bzw. Luftbläschen durch die Absaugleitung 34 aus dem Radiator absaugt.

## Patentansprüche

1. Wärmetauscher für den Kühlkreislauf von Brennkraftmaschinen, mit einem oberen Wasserkasten und einem unteren, an eine Rücklaufleitung angeschlossenen Wasserkasten, zwischen denen sich die Wärmetauscherrohre erstrecken und wobei eine Luftabsaugleitung von dem oberen Wasserkasten in den Bereich des unteren Wasserkastens führt, dadurch **gekennzeichnet**, daß der Wärmetauscher als Radiator ausgebildet ist und die Luftabsaugleitung (34) durch den unteren Wasserkasten (14) hindurch in die Rücklaufleitung (28) hinein geführt ist.

2. Wärmetauscher nach Anspruch 1, dadurch gekennzeichnet, daß die Luftabsaugleitung (34) im Bereich der unteren Mündung (40) aufgeweitet ist.

3. Wärmetauscher nach Anspruch 2, dadurch gekennzeichnet, daß die Luftabsaugleitung (34) konisch aufgeweitet ist.

4. Wärmetauscher nach einem der Ansprüche 1 bis 3, dadurch gekennzeichnet, daß sich die Luftabsaugleitung (34) nach oben bis in eine Luftabscheidekammer im oberen Bereich des oberen Wasserkastens (12) erstreckt.

5. Wärmetauscher nach einem der Ansprüche 1 bis 4, dadurch gekennzeichnet, daß die obere Entrittsöffnung (36) der Luftabsaugleitung (34), insbesondere konisch, aufgeweitet ist.

6. Wärmetauscher nach einem der Ansprüche 1 bis 5, dadurch gekennzeichnet, daß eines der Wärmetauscherrohre (18) die Luftabsaugleitung (34) bildet.

7. Wärmetauscher nach Anspruch 6, dadurch gekennzeichnet, daß das die Luftabsaugleitung (34) bildende Wärmetauscherrohr einstückig und länger als die anderen Wärmetauscherrohre (18) ausgebildet ist.

8. Wärmetauscher nach Anspruch 6, dadurch gekennzeichnet, daß an das die Luftabsaugleitung (34) bildende Wärmetauscherrohr eine obere und eine untere Verlängerung (33, 35) angeschlossen ist.

9. Wärmetauscher nach einem der Ansprüche 1 bis 8, dadurch gekennzeichnet, daß die Rücklaufleitung (28) im wesentlichen vertikal angeordnet ist und sich die Luftabsaugleitung (34) ebenfalls vertikal in diese hinein erstreckt.

10. Wärmetauscher nach einem der Ansprüche 1 bis 9, dadurch gekennzeichnet, daß die untere Mündung (40) der Luftabsaugleitung (34) an einer Stelle mit minimalem Strömungsquerschnitt in der Rücklaufleitung (28) angeordnet ist.

11. Wärmetauscher nach einem der Ansprüche 1 bis 10, dadurch gekennzeichnet, daß die Luftabsaugleitung (34) innerhalb des Wärmetauscherregisters (16) mit der Rücklaufleitung (28) fluchtet.
